# EUROPÄISCHE PATENTSCHRIFT

(11) **EP 0 360 906 B1**
(45) Veröffentlichungstag und Bekanntmachung des Hinweises auf die Patenterteilung: **04.05.1994**
(21) Anmeldenummer: 88116129.3
(22) Anmeldetag: 29.09.1988
(51) Int. Cl.: H01J 31/50, H01J 29/88

(54) **Röntgenbildverstärker**
X-ray image intensifier
Intensificateur d'images de rayons X

(43) Veröffentlichungstag der Anmeldung: 04.04.1990
(73) Patentinhaber: SIEMENS AKTIENGESELLSCHAFT, 80333 München (DE)
(72) Erfinder: Frank, Richard, D-8520 Erlangen (DE)

(56) Entgegenhaltungen:
- US-A- 2 151 785
- US-A- 3 417 242
- US-A- 3 688 146
- IBM TECHNICAL DISCLOSURE BULLETIN, Band 6, Nr. 3, August 1963, Seite 9, New York, US; Th. O. Mohr et al.: "Insulating aluminiumoxide films"

## Beschreibung

Die Erfindung betrifft einen Bildverstärker mit einem Vakuumgefäß mit einem an einer Stirnseite befindlichen Eingangsleuchtschirm und mit einem Elektrodensystem zum Fokussieren von Elektronen auf einen auf der anderen Stirnseite angeordneten Ausgangsleuchtschirm, wobei ein zylindrisches Wandteil des Vakuumgefäßes zwischen dem Eingangsleuchtschirm und dem Ausgangsleuchtschirm unterschiedliche Durchmesser aufweist und wobei die Elektroden jeweils als Belag auf der Innenseite des Wandteiles im Bereich des unterschiedlichen Durchmessers aufgebracht sind.

Röntgenbildverstärker werden in der Röntgendiagnostik eingesetzt, um ein beim Durchleuchten eines Patienten mit Röntgenstrahlen erzeugtes Röntgenschattenbild in ein sichtbares Bild zu wandeln. Am Ausgang des Röntgenbildverstärkers ist eine Fernsehaufnahmeröhre angeschlossen, deren Ausgangssignale über eine Fernsehkette einem Monitor zugeführt werden. Der Untersuchungsbereich wird als Bild auf dem Monitor dargestellt.

Ein bekannter Röntgenbildverstärker ist in dem Buch "Das Röntgenfernsehen" von A. Gebauer et al, erschienen 1974 im Georg Thieme Verlag, Stuttgart, auf den Seiten 54 bis 56 beschrieben. Der Röntgenbildverstärker besitzt ein Vakuumgefäß mit einem an einer Stirnseite befindlichen Eingangsleuchtschirm mit Photokathode und ein Elektrodensystem zum Beschleunigen und Fokussieren der beim Auftreffen von Röntgenstrahlung auf dem Eingangsleuchtschirm erzeugten Elektronen auf einen auf der anderen Stirnseite angeordneten Ausgangsleuchtschirm des Röntgenbildverstärkers. Das Elektrodensystem besitzt mehrere zylinder- oder ringförmige Elektroden mit unterschiedlichen Durchmessern, an die unterschiedliche Spannungen gelegt sind zum Fokussieren der an einem Punkt des Eingangsleuchtschirms erzeugten Elektronen auf einen entsprechenden Punkt des Ausgangsleuchtschirms. Diese Elektroden sind als zylinderförmige Ringe mit jeweils einer Halterung an der Innenwand des Vakuumgefäßes befestigt. Die Herstellung des Elektrodensystems ist sehr aufwendig, da jede Elektrode einzeln hergestellt werden muß. Für jede Elektrode muß eine Halterung vorgesehen sein, um diese im Vakuumgefäß zu haltern. Die Montagezeit ist erhöht, weil die Elektroden justiert werden müssen.

Aus der US-A-3,688,146 ist ein Bildverstärker mit einem aus Glas bestehenden Vakuumgefäß mit einem an einer Stirnseite befindlichen Eingangsleuchtschirm und mit einem Elektrodensystem zum Fokussieren von Elektronen auf einen auf der anderen Stirnseite angeordneten Ausgangsleuchtschirm bekannt. Ein zwischen dem Eingangsleuchtschirm und dem Ausgangsleuchtschirm angeordnetes, aus Glas bestehendes zylindrisches Wandteil des Vakuumgefäßes weist unterschiedliche Durchmesser auf. Die Elektroden sind jeweils als Belag auf der Innenseite des Wandteiles im Bereich der unterschiedlichen Durchmesser aufgebracht.

Aufgabe der Erfindung ist es, einen Bildverstärker der eingangs genannten Art insbes. als Röntgenbildverstärker so auszuführen, daß der Herstellungsaufwand für das Elektrodensystem und damit die Kosten zur Herstellung reduziert sind.

Die Aufgabe wird erfindungsgemäß dadurch gelöst, daß der Bildverstärker als Röntgenbildverstärker ausgeführt ist, daß der zylindrische Wandteil des Röntgenbildverstärkers von einem einstückigen Blechteil gebildet wird, daß der zylindrische Wandteil in seiner Form den Elektroden angepaßt ist und hierzu über seine Länge unterschiedliche, den erforderlichen Elektrodendurchmessern angepaßte Durchmesser aufweist und daß die Innenseite des Blechteiles eine Isolationsschicht aufweist, auf der die Elektroden aufgebracht sind.

Vorteil der Erfindung ist, daß der zylindrische Wandteil des Röntgenbildverstärkers aus einem einstückigen Blechteil gebildet ist, daß auf der Innenseite des Blechteils eine Isolationsschicht aufgebracht ist und daß auf dieser die Elektruden aufgebracht sind. Damit ist das Elektrodensystem zu einer Gesamtelektrode zusammengefaßt, wodurch die Herstellungskosten und der Montageaufwand gering sind. Dadurch, daß die Elektroden als Belag auf der Innenseite des Wandteiles des Röntgengenbildverstärkers zwischen den Leuchtschirmen aufgebracht sind, ist die Herstellung des Elektrodensystems wesentlich vereinfacht, eine Justierung und die Halterungen der Elektroden im Vakuumgefäß können entfallen, so daß der Montageaufwand und die Herstellungskosten ebenfalls reduziert sind. Zudem ist die Oberfläche der Elektroden reduziert, was sich vorteilhaft auf die Stabilität des Hochvakuums im Vakuumgefäß auswirkt. Dadurch, daß die Halterungen der Elektroden entfallen, kann das Bauvolumen des Vakuumgefäßes reduziert werden.

Weitere Vorteile und Einzelheiten der Erfindung ergeben sich aus der nachfolgenden Beschreibung von Ausführungsbeispielen anhand der Zeichnungen in Verbindung mit den Unteransprüchen. Dabei zeigt:
- FIG 1: die prinzipielle Darstellung einer Röntgendiagnostikeinrichtung mit einem Röntgenbildverstärker nach dem Stand der Technik und
- FIG 2: ein Ausführungsbeispiel eines Röntgenbildverstärkers nach der Erfindung.

In der FIG 1 ist eine Röntgendiagnostikeinrichtung mit einem Hochspannungsgenerator 1 dargestellt, der eine Röntgenröhre 2 speist, in deren Strahlengang sich ein Patient 3 befindet, der auf dem Eingangsleuchtschirm 4 eines Röntgenbildverstärkers 5 ein Strahlenbild erzeugt. Die aus dem Eingangsleuchtschirm 4 austretenden Elektronen werden durch die Elektroden einer Elektronenoptik 6 auf den Ausgangsleuchtschirm 7 des Röntgenbildverstärkers 5 fokussiert. Spannungsquellen 8 bis 10 versorgen den Röntgenbildverstärker 5 mit den erforderlichen Beschleunigungs- und Ablenkspannungen. An dem Ausgang des Röntgenbildverstärkers 5 ist eine übliche Fernsehkette mit einer Bildaufnahmeeinrichtung 11 mit einer Signalverarbeitungseinheit 12 und einem Monitor 13 angeschlossen. Durch den Röntgenbildverstärker 5 und die Fernsehkette ist das beim Durchleuchten des Patienten 3 erzeugte Röntgenschattenbild als Bild auf dem Bildschirm des Monitors 13 darstellbar.

Die FIG 2 zeigt ein erstes Ausführungsbeispiel eines erfindungsgemäßen Röntgenbildverstärkers 5a in einer geschnittenen, prinzipiellen Darstellung. Die in der FIG 1 bezeichneten Elemente sind in der FIG 2 mit gleichen Bezugszeichen versehen. Die zylindrische Wand des Röntgenbildverstärkers 5a ist von einem Elektrodenträger 14 gebildet, der aus Blech geformt ist. Er steht mit dem Eingangsleuchtschirm 4 in Verbindung und ist mit einem Befestigungsrand 15 in die Glaswand 16 eingeschmolzen. Auf der Innenseite des Elektrodenträgers 14 ist eine Isolationsschicht 17 aufgebracht. Die Isolationsschichtstärke richtet sich nach der jeweils geforderten Betriebsspannung der Elektroden und der dadurch notwendigen Durchschlagsfestigkeit. Die Isolationsschicht 17 kann beispielsweise aus einem Lack, Keramik, Glas oder vorteilhaft aus einem Metalloxid, wie Aluminiumoxid oder Aluminium-Titanoxid, bestehen, das durch ein Spritzverfahren, wie beispielsweise Plasmaspritzen oder durch Streichen aufgetragen wird.

Die Figur zeigt, daß ein elektrisch leitender Belag auf Bereiche des Elektrodenträgers 14, aufgetragen ist, so daß die Elektroden 18, und 19, gebildet sind. Hierzu kann der leitende Belag auf die entsprechenden Bereiche der Isolationsschicht 17 des Röntgenbildverstärkers 5a durch Streichen oder durch ein Spritzverfahren, wie z.B. Plasmaspritzen, aufgetragen sein. Es ist auch möglich, den Belag auf die gesamte Innenfläche des Elektrodenträgers 14, also auf die Isolationsschicht 17, um ihn anschließend an Bereichen zwischen benachbarten Elektroden 18, und 19, durch mechanisches Abtragen, z.B. Schleifen, zu entfernen.

Ein Leiter 20 ist für jede Elektrode 18, 19, durch den Elektrodenträger 14, zu dem elektrisch leitenden Belag geführt und mit diesem verbunden. Zur Spannungsversorgung der Elektroden 18, und 19, sind an den Leiter 20 nicht gezeigte Spannungsquellen anschließbar.

Das Ausführungsbeipsiel nach der FIG 2 zeigt einen Bildverstärker 5a, mit zwei Elektroden 18, 19. Es ist selbstverständlich auch möglich, weitere Elektroden vorzusehen und den Elektrodenträger entsprechend auszubilden. Hierzu muß der Elektrodenträger nicht, wie in der FIG 2 gezeigt, stufig ausgebildet sein, er kann auch konisch sein. Wesentlich ist, daß die Elektroden von einem elektrisch leitenden Belag gebildet sind, der auf einen einstückigen Elektrodenträger aufgebracht ist.

## Patentansprüche

1. Bildverstärker (5a) mit einem Vakuumgefäß mit einem an einer Stirnseite befindlichen Eingangsleuchtschirm (4) und mit einem Elektrodensystem (18, 19) zum Fokusieren von Elektronen auf einen auf der anderen Stirnseite angeordneten Ausgangsleuchtschirm (7), wobei ein zylindrisches Wandteil des Vakuumgefäßes zwischen dem Eingangsleuchtschirm (4) und dem Ausgangsleuchtschirm (7) unterschiedliche Durchmesser aufweist und wobei die Elektroden jeweils als Belag auf der Innenseite des Wandteiles im Bereich der unterschiedlichen Durchmesser aufgebracht sind,
**dadurch gekennzeichnet,**
daß der Bildverstärker (5a) als Röntgenbildverstärker ausgeführt ist,
daß der zylindrische Wandteil des Röntgenbildverstärkers (5a) von einem einstückigen Blechteil gebildet wird,
daß der zylindrische Wandteil in seiner Form den Elektroden angepaßt ist und hierzu über seine Länge unterschiedliche, den erforderlichen Elektrodendurchmessern angepaßte Durchmesser aufweist und
daß die Innenseite des Blechteiles eine Isolationsschicht (17) aufweist, auf der die Elektroden (18,19) aufgebracht sind.

2. Bildverstärker nach Anspruch 1,
**dadurch gekennzeichnet,**
daß die Isolationsschicht (17) von einem Aluminiumoxid gebildet ist.

3. Röntgenbildverstärker nach Anspruch 1,
**dadurch gekennzeichnet,**
daß die Isolationsschicht (17) aus einem Aluminium-Titan-Oxid besteht.

## Claims

1. Image intensifier (5a) having a vacuum container with an input luminescent screen (4) located on an end face and having an electrode system (18, 19) for focusing electrons on to an output luminescent screen (7) arranged on the other end face, a cylindrical wall part of the vacuum container having varying diameters between the input luminescent screen (4) and the output luminescent screen (7), and the electrodes being applied in each case as a coating to the inside of the wall part in the region of the varying diameters, characterised in that the image intensifier (5a) is designed as an X-ray image intensifier, in that the cylindrical wall part of the X-ray image intensifier (5a) is formed from a one-piece sheet metal part, in that the shape of the cylindrical wall part is adapted to the electrodes and has over its length, for this purpose, varying diameters adapted to the required electrode diameters, and in that the inside of the sheet metal part has an insulating layer (17) to which the electrodes (18, 19) are applied

2. Image intensifier according to claim 1, characterised in that the insulating layer (17) is formed from aluminium oxide.

3. X-ray image intensifier according to claim 1, characterised in that the insulating layer (17) consists of aluminium titanium oxide.

## Revendications

1. Amplificateur de brillance (5a) comportant une enceinte à vide ayant un écran luminescent d'entrée (4) se trouvant sur une face frontale et un système d'électrodes (18, 19) destiné à focaliser des électrons sur un écran luminescent de sortie (7) disposé sur l'autre face frontale, une pièce de paroi cylindrique de l'enceinte à vide ayant un diamètre variable entre l'écran luminescent d'entrée (4) et l'écran luminescent de sortie (7), et les électrodes étant déposées respectivement sous la forme d'une couche sur la face intérieure de la pièce de paroi, dans la zone de diamètre variable,
caractérisé par le fait
que l'amplificateur de brillance (5a) est un amplificateur de brillance radiologique,
que la pièce de paroi cylindrique de l'amplificateur de brillance radiologique (5a) est formée d'une pièce en tôle d'un seul tenant,
que la forme de la pièce de paroi cylindrique est adaptée aux électrodes et qu'à cet effet la pièce de paroi cylindrique a un diamètre qui est variable sur sa longueur et qui est adapté aux diamètres requis des électrodes, et
que la face intérieure de la pièce en tôle comporte une couche isolante (17), sur laquelle sont déposées les électrodes (18, 19).

2. Amplificateur de brillance suivant la revendication 1, caractérisé par le fait que la couche isolante (17) est formée d'oxyde d'aluminium.

3. Amplificateur de brillance suivant la revendication 1, caractérisé par le fait que la couche isolante (17) est en oxyde d'aluminium et en titane.
